# EUROPÄISCHE PATENTSCHRIFT

(11) **EP 1 292 366 B1**
(45) Veröffentlichungstag und Bekanntmachung des Hinweises auf die Patenterteilung: **22.11.2006**
(21) Anmeldenummer: 01949223.0
(22) Anmeldetag: 01.06.2001
(51) Int. Cl.: A63B 23/00

(54) **VORRICHTUNG ZUR THERAPIE UND ZUM TRAINIEREN DER GELENKE DES MENSCHLICHEN KÖRPERS**
DEVICE USED FOR THERAPY AND FOR EXERCISING THE JOINTS OF THE HUMAN BODY
DISPOSITIF POUR TRAITER ET FAIRE TRAVAILLER LES ARTICULATIONS DU CORPS HUMAIN

(30) Priorität: 02.06.2000 DE 10027041
(43) Veröffentlichungstag der Anmeldung: 19.03.2003
(73) Patentinhaber: Schulz, Peter, 45145 Essen (DE)
(72) Erfinder: Schulz, Peter, 45145 Essen (DE)
(74) Vertreter: Söffge, Karen
(86) Internationale Anmeldenummer: PCT/DE2001/002059
(87) Internationale Veröffentlichungsnummer: WO 2001/091692

(56) Entgegenhaltungen:
- US-A- 5 080 350
- US-A- 5 613 928
- US-A- 5 681 247

## Beschreibung

Die vorliegende Erfindung befasst sich mit einer Vorrichtung zum Trainieren der Gelenke, der Muskulatur und Rezeptoren des menschlichen Körpers, insbesondere dem Schultergelenk, das posttraumatisch oder nach Immobilisation oder durch degenerative Prozesse von einer Bewegungseinschränkung betroffen und/oder instabil durch muskuläre Schwäche oder Muskelathrophien betroffen ist. Die Bewegungseinschränkung kann kapsulär oder.durch Muskelkontraktion begründet sein.

Derartige Geräte sind im Stand der Technik aus den amerikanischen Druckschriften US 5,080,350 die dem Oberbegriff des Anspruchs 1 entspricht und US 4,640,268 bekannt. Als nachteilig wird es an diesen Geräten empfunden, dass der gesamte Aufbau auf einem Gestell aufgebaut ist und nicht alle betroffenen Muskelpartien während der Trainingsphase im notwendigen Maße beansprucht werden können. Ferner ist der Aufbau verhältnismäßig kompliziert, so dass die Herstellungskosten zu hoch erscheinen. Weiterhin scheint die individuelle Einstellbarkeit auf die speziellen Bedürfnisse bei Schultergelenken nicht ohne weiteres gewährleistet zu sein.

Ein weiteres Trainingsgerät für die Glieder des menschlichen Körpers, insbesondere der. Armgliedmaßen, ist aus der amerikanischen Druckschrift US 5,254,066 bekannt, dessen Nachteil hauptsächlich in dem komplizierten technischen Aufbau zu sehen ist und damit verhältnismäßig kostenintensiv in der Anschaffung ist. Die bekannten Behandlungsmethoden in der Physiotherapie sind die Autozentrierung und Kräftigung der sogenannten Rotatorenmanschetten und die Erhöhung der Propriozeption durch Kompression. Ferner ist die Bewegungseinschränkung sowohl kapsulär als auch muskulär bedingt, was durch Traktionsmethoden, Muskeldehnungen und anderen Kräftigungen versucht wird, zu beseitigen. Dadurch kann der Schmerz teilweise gelindert werden.

Bei den bekannten Trainingsgeräten ist es bis jetzt nur möglich, in einer Bewegungsebene zu trainieren oder isolierte apparative Traktionen auf das Gelenk zu geben. Variable Widerstände in mehreren Richtungen werden zwar genauer, aber nur mit großem Raum- und Kostenaufwand durch computergesteuerte Geräte ermöglicht. Alternativ kann heute die Bewegung in Kombination mit einer Traktion oder Kompression manuell gegeben werden, was in der Praxis Personalaufwand und intensive Betreuung bedeutet und darüber hinaus nur eine subjektive Dokumentation zuläßt.

Ein Ziel der vorliegenden Erfindung soll dadurch erreicht werden, dass eine möglichst große Trainingsvielfalt der Bewegung im Raum in Kombination mit Traktion und Kompression bei variablen Widerständen ermöglicht wird, ohne dabei übermäßig kostenintensiv und raumkonsumierend zu sein. Dabei sollte das Gerät außer bei krankhaften Zuständen im Krankenhaus oder in der. Rehabilitationsstation, den Einsatz im sportlich-präventiven Bereich zur Kräftigung bei Sportarten, wie z.B. Rudern, Tennis und Golf, ermöglichen.

Daher ist es Aufgabe der vorliegenden Erfindung, die von einer Bewegungseinschränkung, Schwäche, Instabilität oder Tiefensensibilitäts-Minderung betroffene Gelenke des menschlichen Körpers mit einem einfachen technischen Gerät zu trainieren, ohne fremde Hilfe in Anspruch zu nehmen.

Diese Aufgabe wird erfindungsgemäß mit den kennzeichnenden Merkmalen des Hauptanspruchs gelöst.

Die Erfindung besteht im wesentlichen aus einer Vorrichtung zur Therapie und Training der Gelenke des menschliche Körpers, insbesondere dem Schultergelenk, in mehreren Richtungen, mit mindestens einem schwenkbaren Arm, der in jede beliebige Stellung im Raum innerhalb des Wirkungsbereichs des schwenkbaren Armes gebracht werden kann und an mindestens einer schwenkbaren Verbindung befestigt ist und auf dem schwenkbaren Arm eine einstellbare Zug- und Druckvorrichtung angeordnet ist, die mindestens ein Zug- und Druckelement aufweist.

Die erfindungsgemäße Vorrichtung ermöglicht es, ohne manuellen. Kontakt eine Bewegung unter Traktion, intermittierender Traktion und/oder Kompression zu erarbeiten. Dabei kann die Bewegungsebene je nach Anforderung in jeder Raumebene eingestellt und fixiert werden. Der Bewegung können je nach Anforderung variable Widerstände entgegengesetzt werden (Kräftigung und Dekontraktion) oder es kann eine Bewegung alleine durch minimale Bewegungsintensionen gefordert werden. Infolge der dokumentierbaren Fixpunkte der einzelnen variablen Parameter und Einstellungen des Gerätes ist die Möglichkeit eröffnet, den Therapieverlauf genau zu dokumentieren. Somit kann durch Einstellung der Zugkraft der Federn und Gewichte ein objektiver Leistungsverlauf festgestellt werden, der auf einem schematischen Datenblatt des Trainingsgeräts eingetragen wird.

Erfindungsgemäß ist es vorteilhaft, den schwenkbaren Arm an einer vertikalen Fläche, z.B. einer Wand zu befestigen.

Vorteilhaft ist es auch, die Schrauben im Bereich der schwenkbaren Verbindung anzuordnen.

Vorteilhaft ist es auch, den schwenkbaren Arm im Bereich der schwenkbaren Verbindung drehbar zu lagern, so dass der schwenkbare Arm eine Drehung zwischen 0 und 360° um seine Längsachse ausführen kann.

Vorteilhaft ist es dabei auch, die schwenkbare Verbindung mittels eines Scharniers auszuführen. Dadurch kann der schwenkbare Arm in jeder Stellung zwischen 0 und 180° verstellt werden, d.h. sowohl vertikal als auch um seine Achse geschwenkt werden.

Um die Höheneinstellung des schwenkbaren Arms je nach Körpergröße des zu behandelnden menschlichen Körpers einstellen zu können, ist es vorteilhaft, den schwenkbaren Arm an einer horizontalen Konsole zu befestigen, die in vertikaler Richtung verstellt werden kann.

Dabei ist es vorteilhaft, die horizontale Konsole an zwei parallel zueinander verlaufenden Schienen anzuordnen und diese in gewissen Abständen mit Bohrungen zu versehen, in denen die horizontale Konsole befestigt wird.

Ganz besonders vorteilhaft ist es, den schwenkbaren Arm scheibenförmigen auszubilden und diese Scheibe am äußeren Rand mit mindestens einer Ausnehmung zu versehen, in der der menschliche Körper Platz findet.

Vorteilhaft ist es ferner, auf dem scheibenförmigen schwenkbaren Arm eine Hebelstange anzuordnen; die drehbar parallel zur Ebene der Scheibe gelagert ist.

Vorteilhaft ist es darüber hinaus, im Drehpunkt der Hebelstange eine Zug- und Druckvorrichtung anzuordnen; die auf die Längsachse des Oberarms sowohl Zug als auch Druck ausüben kann. Vorteilhaft weist diese Zug- und Druckvorrichtung eine Haltevorrichtung auf, die den Ellenbogen des menschlichen Armes aufnimmt. Der Druck und/oder Zug wirkt parallel zum Schwenkarm und wird auf den Hebelarm im Zentrum ausgegeben.

Vorteilhaft ist es ferner, an einem Ende der Hebelstange einen Handgriff anzuordnen, der längs der Achse der Hebelstange verstellbar ist.

Vorteilhaft ist es auch, auf der dem Handgriff gegenüberliegenden Seite der Hebelstange ein veränderliches Gewicht anzuordnen, um eventuell auftretende Zugkräfte zu kompensieren.

Erfindungsgemäß weist die Zug- und Druckvorrichtung im Drehpunkt der Hebelstange Zug- und Druckelemente auf, die vorteilhaft durch eine Feder bzw. durch einen Seilzug realisiert werden. Dabei ist es vorteilhaft, die Zug- und Druckvorrichtung so auszulegen, dass die Kräfte veränderlich sind. Hierzu bietet sich vorteilhaft auch ein Hydraulik-Zylinder oder ein Motor an, der wechselweise Zug oder Druck auf den Unterarm ausüben kann.

Weitere erfindungswesentliche Merkmale sind den Unteransprüchen zu entnehmen.

Im nun folgenden wird die. Erfindung anhand von. Zeichnungen im einzelnen näher beschrieben. Es zeigt
- Fig. 1a: eine schematische Darstellung der erfindungsgemäßen Vorrichtung (i);
- Fig. 1b: eine gegenüber der Fig. 1a um 90° gedrehte Vorderansicht der erfindungsgemäßen Vorrichtung (1);
- Fig. 2: ein Ausführungsbeispiel der erfindungsgemäßen Vorrichtung (1), die mit zwei Befestigungsschienen (12, 12') an der Wand (8) befestigt ist;
- Fig. 3: eine schematische Darstellung der erfindungsgemäßen Zug- und Druckvorrichtung (5) mit der Haltevorrichtung (6) und den Zug- und Druckelementen (28,26);
- Fig. 4: eine schematische Darstellung der Zug- und Druckvorrichtung (5), aus der die Einstellbarkeit der Druckkräfte hervorgeht.

Die Fig. 1a zeigt eine schematische Darstellung der erfindungsgemäßen Vorrichtung 1. Die Vorrichtung kann zweckmäßigerweise an einer senkrechten Wand mit zwei Schienen 12, 12', die parallel verlaufen, mit hier nicht näher beschriebenen geeigneten Mitteln 3 befestigt werden. Zwischen den Schienen 12, 12 ist eine in dieser Darstellung nicht ersichtliche Konsole 11. angeordnet, an der der erfindungsgemäße schwenkbare Arm 2 mit einer schwenkbaren Verbindung 4. befestigt ist. Im allgemeinen Fall ist die schwenkbare. Verbindung 4 ein Scharnier. Andere Verbindungsmöglichkeiten wie fest einstellbare Rasterungen liegen ebenfalls im Bereich des allgemeinen Erfindungsgedankens. Im Anschluss an die schwenkbare Verbindung (Scharnier) folgt eine weitere drehbare Verbindung 10 (Drehlager), die es gestattet, den schwenkbaren Arm 2 um 360° um seine Längsachse zu drehen. Durch die Beweglichkeit der beiden Verbindungen 10 und 11 ist die Möglichkeit gegeben, die Bewegungsebene für den zu trainierenden Arm in jede beliebige Lage des Raumes einzustellen, was durch die gestrichelten Linien 7 angedeutet ist. Im rechtsseitigen Bereich dieser Darstellung ist auf dem schwenkbaren Arm 4 eine Hebelstange 19 drehbar gelagert. Die Hebelstange 19 weist auf der einen Seite u.a. einen Handgriff 23 und auf der dem Handgriff 23 gegenüberliegenden Seite ein Gewicht 24 auf, die beide in Längsrichtung verschoben werden können. Im Drehpunkt 20 ist eine Zug- und Druckvorrichtung 5 angeordnet, an der eine Haltevorrichtung 6 befestigt ist, die dazu dient, den Ellenbogen des menschlichen Armes aufzunehmen und zu unterstützen. Die Zug- und Druckvorrichtung 5 wird weiter unten im einzelnen näher beschrieben.

Die Fig. 1b zeigt eine gegenüber der Fig. 1a um 90° gedrehte Vorderansicht der erfindungsgemäßen Vorrichtung 1. Die beiden Befestigungsschienen 12, 12' sind parallel zueinander senkrecht an der Wand 8 mit geeigneten Befestigungsmitteln 3 befestigt. Der Schwenkarm und.damit die Hebelstange 19 befinden sich in einer beliebigen Schräglage, die entsprechend der notwendigen Einstellung für einen bestimmten Muskel vorher vorgenommen wurde. Der Hebelarm 19 kann an bestimmten Stellen mit einer Gegenkraft 25, was beispielsweise eine Federkraft ist, in eine bestimmte Stellung gebracht werden. Diese Stellung ist sowohl in der Federkraft als auch in der Stellung im Raum veränderlich. Während der durchzuführenden Übung liegt der Ellenbogen in der Haltevorrichtung 6, wobei die Hand den Handgriff 23 umschließt. Infolge der Federkraft 25 und des Gegengewichts 24 zur Federkraft kann die resultierende Kraft im Ruhepunkt auf 0 eingestellt werden. Hierdurch ergibt sich eine optimale Kraftaufwendung und Anpassung für die zu trainierenden Körperteile. Die Federkraft kann an allen Bohrungen und Teilen des Gerätes angelegt werden, so dass die zu belebenden Bewegungsrichtungen optimal gefördert werden.

In Fig. 2 ist ein Ausführungsbeispiel der erfindungsgemäßen Vorrichtung 1 gezeigt. Die parallel verlaufenden Befestigungsschienen 12, 12' sind an einer senkrechten Wand 8 befestigt. Die Schienen 12, 12' weisen in bestimmten Abständen Bohrungen auf, die zur Aufnahme von Feststellelementen 14, 14' an der horizontalen Konsole 11 dienen. An der horizontalen Konsole 11 ist ein Scharnier 4 mit geeigneten Mitteln befestigt. Die geeigneten Mittel können Verschraubungen, Klemmungen oder Verschweißungen sein. Die eingestellte Höhe der Konsole 11 richtet sich nach der Körpergröße bzw. der Sitzhöhe des Patienten. Im Bereich des Scharniers 4 ist zweckmäßigerweise eine weitere drehbare Verbindung 10 angeordnet, die einen weiteren Freiheitsgrad des Schwenkarms 2 ermöglicht. An die drehbare Verbindung 10, die in Form eines Drehlagers ausgeführt ist, schließt sich ein Verbindungssteg 21 an, der mit einer kreisrunden Scheibe 2' verbunden ist und den eigentlichen Schwenkarm 2 darstellt. Das Drehlager 10 kann auch mit einer einstellbaren Widerstandskraft versehen werden, die entgegen der Drehbewegung wirkt. Die Scheibe 2' weist an bestimmten Stellen Ausnehmungen 17, 18 auf, die dazu dienen, Platz für den menschlichen Körper zu bieten und das Gewicht des schwenkbaren Arms zu verringern. Durch die Ausnehmung 17 kann der Körper beliebig nahe an den Drehpunkt 20 der Hebelstange 19 herangeführt werden, so dass eine optimale Stellung des Schultergelenks zum Drehpunkt 20 gewährleistet ist. Auf einem Lochkreis auf der Scheibe 2' befinden sich Bohrungen 15, die hauptsächlich dazu dienen, Steckbolzen 16, 16' als Anschlagelemente für die. Hebelstange 19 zu bieten. Die Anschlagelemente 16, 16' können den Drehwinkel α der Längsachse der Hebelstange 19 in vernünftigen Abständen festlegen. Auf der Scheibe 2' ist an geeigneter Stelle in der Nähe der Ausnehmung 17 die Hebelstange 19 im Drehpunkt 20 gelagert. Im Drehpunkt 20 ist die erfindungsgemäße Zug- und Druckvorrichtung 5 angeordnet, die weiter unten näher beschrieben wird. An der Zug- und Druckvorrichtung 5 ist weiterhin eine Haltevorrichtung 6 befestigt. An einem Ende der Hebelstange 19 ist ein Handgriff 23 befestigte, der ein- Kugelgelenk aufweist, so dass der auf der Hebelstange 19 senkrecht sitzende Handgriff 23 in jeder Richtung beweglich ist, was durch die gestrichelten Linien 23' angedeutet wird. Die Hebelstange 19 ist mit Bohrungen 31 versehen, die dazu dienen, sowohl den Handgriff 23 als auch das Gegengewicht 24 entlang der Hebelstange 19 zu verstellen. Ferner kann in die Bohrungen 31 eine Feder als Gegenkraft eingehängt werden, die die Schwerkraft des Gewichts 24 kompensiert und unterschiedliche Widerstandskräfte aus verschiedenen Richtungen ermöglicht.

Die Fig. 3 zeigt eine schematische Darstellung der Zug- und Druckvorrichtung 5. In einem Zylinder 33 ist ein Druckelement 26 angeordnet, das gegen die Kraft des Zugelements 28 mit dem Gewicht 32 wirkt. Das Druckelement 26 wirkt auf eine Ebene 29, die mit der Haltevorrichtung 6 des Ellenbogen fest verbunden ist. An der gleichen Ebene 29 ist das Zugelement 28 in Form eines Seilzugs befestigt. Somit kann durch Variation des Gewichts 32 die resultierende Kraft für die Bewegung der Haltevorrichtung 6 reproduzierbar eingestellt werden. Auf der Fläche 29 ist ein Zylinder 34 angeordnet, der wiederum mit einer Stange 35 verbunden ist, an deren Ende ein Bügel 22 oder eine schalenförmige Aufnahme zur Aufnahme des Ellenbogen befestigt ist. Die Haltevorrichtung 6 ist in gewissen Grenzen um ihre Längsachse drehbar gelagert. Die Drehebene der Hebelstange 19 ist somit im Abstand (A) zur Scheibe 2' variabel.

In Fig. 4 ist ausschnittsweise die Haltevorrichtung 6 schematisch dargestellt. Der Zylinder 33 weist in seiner Mantelfläche Ausnehmungen 36 auf, die entlang eines Schlitzes 37 in bestimmten Abständen angeordnet sind. Diese Ausnehmungen 36 dienen zur Einstellung der Federkraft des Druckelements 26, so dass die vom Arm des menschlichen Körpers aufzuwendende Kraft individuell eingestellt werden kann, oder der Druck arretiert wird, um einen isolierten Zug zu erzielen.

Aufgrund seiner hohen Variabilität eignet sich das erfindungsgemäße Trainingsgerät besonders gut zum Einsatz bei Problemen des Schultergelenks. Es läßt sich sowohl im Bereich der Rehabilitation als auch im sportlichen Bereich einsetzen. Ferner wird mit dem erfindungsgemäßen Trainingsgerät eine größere Therapie- bzw. Trainingseffektifität bei geringeren Kosten erzielt. Infolge der Einfachheit des mechanischen Aufbaus ist eine unkomplizierte Montage rasch möglich. Ein wesentlicher Vorteil liegt ferner darin, dass sämtliche Einstellungen des Trainingsgeräts reproduzierbar und protokollierbar sind, so dass ein gewisses Maß an Objektivität gewährleistet ist.

## Patentansprüche

1. Vorrichtung (1) zur Therapie und Training der Gelenke des menschliche. Körpers, insbesondere dem Schultergelenk, in mehreren Richtungen, mit mindestens einem schwenkbaren Arm (2), der in jede beliebige Stellung im Raum innerhalb des Wirkungsbereichs des schwenkbaren Armes (2) gebracht werden kann und an mindestens einer schwenkbaren Verbindung (4) befestigt ist, **dadurch gekennzeichnet, daß** auf dem schwenkbaren Arm (2) eine einstellbare Zug- und Druckvorrichtung (5) angeordnet ist, die mindestens ein Zug- und Druckelement (28, 26) aufweist.

2. Vorrichtung nach Anspruch 1, **dadurch gekennzeichnet, dass** der schwenkbare Arm (2) im Bereich der schwenkbaren Verbindung (4) drehbar gelagert ist, wobei der Drehbereich mittels eines Drehlagers (10) zwischen 0 und 360° liegt.

3. Vorrichtung nach einem der vorangegangenen Ansprüche, **dadurch gekennzeichnet, dass** der schwenkbare Arm (2) vertikal und horizontal verschieblich ist.

4. Vorrichtung nach Anspruch 1, **dadurch gekennzeichnet, dass** der schwenkbare Arm (2) scheibenförmig ausgebildet ist, auf dem an beliebiger Stelle Anschlagelemente (16, 16') angeordnet werden.

5. Vorrichtung nach Anspruch 4, **dadurch gekennzeichnet, dass** auf der Scheibe des schwenkbaren Armes. (2) Bohrungen (15) angeordnet sind, in die Anschlagelemente (16, 16') gesteckt werden.

6. Vorrichtung nach Anspruch 1 und 4, **dadurch gekennzeichnet, dass** die Scheibe (2') mindestens eine Ausnehmung (17) im Randbereich der Scheibe (2') aufweist.

7. Vorrichtung nach Anspruch 1, **dadurch gekennzeichnet, dass** auf dem schwenkbaren Arm (2) eine Hebelstange (19) angeordnet ist, die drehbar gelagert ist.

8. Vorrichtung nach Anspruch 1 und 7, **dadurch gekennzeichnet, dass** die Hebelstange (19) parallel zur Ebene der Scheibe (2') drehbar gelagert ist und einen schwenkbaren Handgriff (23) aufweist.

9. Vorrichtung nach einem der vorangegangenen Ansprüche, **dadurch gekennzeichnet, dass** im Drehpunkt (20) die Zug- und Druckvorrichtung (5) angeordnet ist, die auf die Hebelstange (19) wirkt.

10. Vorrichtung nach einem der vorangegangenen Ansprüche, **dadurch gekennzeichnet, dass** an der dem Handgriff (23) gegenüberliegenden Seite der Hebelstange (19) ein Gewicht (24) angeordnet werden kann.

11. Vorrichtung nach einem der vorangegangenen Ansprüche, **dadurch gekennzeichnet, dass** die Kraft des Hebelarms des Gewichts (24) durch eine Gegenkraft (25) ganz oder teilweise kompensiert werden kann.

12. Vorrichtung nach Anspruch 1, **gekennzeichnet durch**
- ein Druckelement (26) (Druckfeder), das mit seinem einen Ende (27) an einer Haltevorrichtung (6) in einem Zylinder befestigt ist; und
- ein Zugelement (28), das eine Gegenkraft zum Druckelement (26) bildet.

13. Vorrichtung nach Anspruch 12, **dadurch gekennzeichnet, dass** das Zug- und Druckelement (28, 26) in einem Hydraulik-Zylinder angeordnet ist, der in beiden Richtungen wirksam ist.

14. Vorrichtung nach Anspruch 12, **dadurch gekennzeichnet, dass** die Zug- und Druckkräfte: einstellbar sind.

15. Vorrichtung nach einem der vorangegangenen Ansprüche, **dadurch gekennzeichnet, dass** die Haltevorrichtung (6) für den Ellenbogen des menschlichen Arms um seine Längsachse drehbar angeordnet ist.

16. Vorrichtung nach Anspruch 12, **dadurch gekennzeichnet, dass** das Zug- und Druckelement (28, 26) ein Motor ist.

## Claims

1. A device (1) for therapy and exercising of the joints of the human body, in particular of the shoulderjoint in a number of directions, comprising at least one swivel arm (2) which can be brought in any spatial position within the range of action of the swivel arm (2) and is secured on at least one pivot connection (4), **characterized in that** an adjustable traction and compression device (5) arranged on the swivel arm (2), said device comprising at least one pulling and pressure applying element (28, 26).

2. The device according to claim 1, **characterized in that** the swivel arm (2) is supported in a rotating manner in the area of the pivot connection (4), whereby the range of rotation by means of a pivot bearing (10) is between 0° and 360°.

3. The device according to any one of the preceding claims, **characterized in that** the swivel arm (2) is displaceable both vertically and horizontally.

4. The device according to claim 1, **characterized in that** the swivel arm (2) has the shape of a disk on which stop elements (16, 16') can be arranged in any desired locations.

5. The device according to claim 4, **characterized in that** drilled holes (15) are arranged on the disk of the swivel arm (2), into which the stop elements (16, 16') are plugged.

6. The device according to claims 1 and 4, **characterized in that** the disk (2') comprises at least one recess (17) located in the edge zone of the disk.

7. The device according to claim 1, **characterized in that** a lever bar (19) is arranged on the swivel arm (2), said lever bar being supported in a rotating manner.

8. The device according to claims 1 and 7, **characterized in that** the lever bar (19) is rotatably supported parallel with the plane of the disk (2') and has a swiveling handle (23).

9. The device according to any one of the preceding claims, **characterized in that** the traction and compression device (5) is arranged in the point of rotation (20) and acting on the lever bar (19).

10. The device according to any one of the preceding claims, **characterized in that** a weight (24) can be arranged on the side of the lever bar (19) facing away from the handle (23).

11. The device according to any one of the preceding claims, **characterized in that** the force of the lever arm of the weight (24) can be completely or partly compensated by a counter force.

12. The device according to claim 1, **characterized by**
- a pressure-applying element (26) (pressure spring), said element being secured with its one end on a holding device (6) in a cylinder; and
- a pulling element (28) forming a counter force to the pressure-applying element.

13. The device according to claim 12, **characterized in that** the pulling and pressure-applying element (28, 26) is arranged in a hydraulic cylinder acting in both directions.

14. The device according to claim 12, **characterized in that** the pulling and pressure-applying forces are adjustable.

15. The device according to any one of the preceding claims, **characterized in that** the holding device (6) for the elbow of the human arm is arranged in such a way that it can be rotated around its longitudinal axis.

16. The device according to claim 12, **characterized in that** the pulling and pressure-applying element (28, 26) is a motor.

## Revendications

1. Dispositif (1) pour la thérapie et le training des articulations du corps humain, en particulier de l'articulation de l'épaule, dans plusieurs directions, comprenant au moins un bras pivotant (2) qui peut être amené dans chaque position quelconque dans l'espace à l'intérieur de la zone d'action du bras pivotant (2) et qui est fixé sur au moins une liaison pivotante (4), **caractérisé en ce qu'**un dispositif de traction et de pression réglable (5) qui présente au moins un élément de traction et de pression (28, 26), est agencé sur le bras pivotant (2).

2. Dispositif selon la revendication 1, **caractérisé en ce que** le bras pivotant (2) est monté avec faculté de rotation dans la zone de la liaison pivotante (4), la zone de rotation se trouvant entre 0 et 360° au moyen d'un coussinet de pivotement (10).

3. Dispositif selon l'une des revendications précédentes, **caractérisé en ce que** le bras pivotant (2) est déplaçable verticalement et horizontalement.

4. Dispositif selon la revendication 1, **caractérisé en ce que** le bras pivotant (2) est réalisé en forme de disque, sur lequel des éléments de butée (16, 16') sont agencés à un endroit quelconque.

5. Dispositif selon la revendication 4, **caractérisé en ce que** des perçages (15) dans lesquels sont insérés des éléments de butée (16, 16'), sont agencés sur le disque du bras pivotant (2).

6. Dispositif selon la revendication 1, **caractérisé en ce que** le disque (2') présente au moins un évidement (17) dans la zone de bordure du disque (2').

7. Dispositif selon la revendication 1, **caractérisé en ce qu'**une tige de levier (19) qui est montée avec faculté de pivotement, est agencée sur le bras pivotant (2).

8. Dispositif selon les revendications 1 et 7, **caractérisé en ce que** la tige de levier (19) est montée avec faculté de pivotement parallèlement au plan du disque (2') et présente une poignée pivotante (23).

9. Dispositif selon l'une des revendications précédentes, **caractérisé en ce que** le dispositif de traction et de pression (5) qui agit sur la tige de levier (19) est agencé dans le centre de rotation (20).

10. Dispositif selon l'une des revendications précédentes, **caractérisé en ce qu'**un poids (24) peut être agencé sur le côté de la tige de levier (19), placé à l'opposé de la poignée (23).

11. Dispositif selon l'une des revendications précédentes, **caractérisé en ce que** la force du bras de levier du poids (24) peut être compensée complètement ou partiellement par une force antagoniste (25).

12. Dispositif selon la revendication 1, **caractérisé par** :
- un élément de pression (26) (ressort de pression) qui est fixé par sa une extrémité (27) sur un dispositif de maintien (6) dans un cylindre ; et
- un élément de traction (28) qui forme une force antagoniste par rapport à l'élément de pression (26).

13. Dispositif selon la revendication 12, **caractérisé en ce que** l'élément de traction et de pression (28, 26) est agencé dans un cylindre hydraulique qui est efficace dans deux directions.

14. Dispositif selon la revendication 12, **caractérisé en ce que** les forces de traction et de pression sont réglables.

15. Dispositif selon l'une des revendications précédentes, **caractérisé en ce que** le dispositif de maintien (6) est agencé avec faculté de pivotement autour de son axe longitudinal pour le coude du bras humain.

16. Dispositif selon la revendication 12, **caractérisé en ce que** l'élément de traction et de pression (28, 26) est un moteur.
